# EUROPÄISCHE PATENTSCHRIFT

(11) **EP 1 163 430 B1**
(45) Veröffentlichungstag und Bekanntmachung des Hinweises auf die Patenterteilung: **20.08.2003**
(21) Anmeldenummer: 00916951.7
(22) Anmeldetag: 15.03.2000
(51) Int. Cl.: F01D 25/24, F01D 11/08

(54) **ABDECKELEMENT UND ANORDNUNG MIT EINEM ABDECKELEMENT UND MIT EINER TRAGSTRUKTUR**
COVERING ELEMENT AND ARRANGEMENT WITH A COVERING ELEMENT AND A SUPPORT STRUCTURE
ELEMENT DE REVETEMENT ET SYSTEME COMPORTANT UN ELEMENT DE REVETEMENT ET UNE STRUCTURE SUPPORT

(30) Priorität: 24.03.1999 EP 99105944
(43) Veröffentlichungstag der Anmeldung: 19.12.2001
(73) Patentinhaber: SIEMENS AKTIENGESELLSCHAFT, 80333 München (DE)
(72) Erfinder: TIEMANN, Peter, D-58452 Witten (DE); SCHEURLEN, Michael, D-45470 Mülheim (DE)
(86) Internationale Anmeldenummer: EP0002296
(87) Internationale Veröffentlichungsnummer: WO00057033

(56) Entgegenhaltungen:
- GB-A- 2 019 954
- US-A- 5 127 793
- US-A- 5 167 488
- US-A- 5 288 206
- US-A- 5 320 487

## Beschreibung

Die Erfindung betrifft ein Abdeckelement zum Schutz von Bauteilen in einer thermisch hochbelasteten Maschine, insbesondere von Bauteilen in einer Gasturbine. Die Erfindung betrifft weiterhin eine Anordnung mit einem Abdeckelement und mit einer Tragstruktur.

Bauteile in einer thermisch hochbelasteten Maschine werden beim regulären Betrieb dieser Maschine hohen Temperaturen ausgesetzt. In einer thermischen Maschine, insbesondere in einer Gasturbine, werden durch ein heißes Medium, z.B. ein Heißgas, primär die das heiße Medium begrenzenden Oberflächen und die dazugehörigen Bauteile thermisch sehr stark belastet. Infolge von Wärmetransport durch diese begrenzenden Oberflächen, wie sie beispielsweise in Form von Wärmeleitung oder Wärmestrahlung auftreten, sind darüber hinaus auch Bauteile, die nicht unmittelbar dem heißen Medium ausgesetzt und vielfach im Gehäuse der Maschine eingebaut sind, hohen thermischen Belastungen unterworfen. Somit erfüllen die dem heißen Medium ausgesetzten Bauteile zwei Funktionen: Den Einschluß des heißen Mediums und den Schutz anderer, möglicherweise weniger hitzebeständiger Bauteile vor Überhitzung oder thermischer Zerstörung. Demzufolge ergeben sich hohe Anforderungen vor allem an Werkstoffeigenschaften sowie die konstruktive Ausgestaltung und Montage dieser thermisch hochbelasteten Bauteile. Darüber hinaus sind häufig noch Anforderungen an die Kühlbarkeit solcher Bauteile zu berücksichtigen.

Beispielsweise treten im Betrieb einer Gasturbine Belastungen aus der mechanischen Beanspruchung (z.B. durch Innendruck, Fliehkraft, äußere Kräfte und Momente) und infolge von Wärmespannungen auf, die aus der verhinderten Wärmedehnung von Bauteilen bei Temperaturdifferenzen resultieren. Während im stationären Betrieb die Temperaturdifferenzen und damit Wärmespannungen im allgemeinen klein sind gegenüber der mechanischen Beanspruchung, sind im instationären Betrieb bei Laständerungen sowie Anfahr- und Abfahrvorgängen die instationären Wärmespannungen meist bestimmend, da Laständerungen zwangsläufig mit Temperaturänderungen verbunden sind. Bei hohen Arbeitstemperaturen und großen Temperaturdifferenzen zwischen den einzelnen Lastzuständen treten daher entsprechende Wärmedehnungen auf, die vor allem die Gehäuse und die Rotoren betreffen.

Ein Abdeckelement nach dem Oberbegrift vom Anspruch 1 zeigt die US 5 127 793.

Weiterhin wird in der US Patentschritt 3,892,497 eine axiale Gasturbine mit einem inneren und einem äußeren Gehäuseeinsatz beschrieben. In der Gasturbine sind Leitschaufeln und Laufschaufeln entlang einer Turbinenachse angeordnet. Eine Leitschaufel weist jeweils eine Plattform (Leitschaufelfuß) auf, welche zur Befestigung der Leitschaufel am inneren Gehäuseeinsatz dient. Zwischen jeweils zwei benachbarten und axial zueinander beabstandeten Leitschaufeln ist ein Führungsring so am inneren Gehäuseeinsatz angeordnet, daß der Führungsring an die entsprechenden Plattformen der Leitschaufeln angrenzt. Plattformen und Führungsringe sind von innen durch den inneren Gehäuseeinsatz gehalten und mit diesem über Tragelemente verbunden. Jedes Tragelemente ist dabei fest mit dem inneren Gehäuseeinsatz durch eine Kombination aus Verriegelungsplatte mit einer in den inneren Gehäuseeinsatz eingreifenden Schraube verbunden. Die Plattformen der Leitschaufeln und die Führungsringe weisen Nuten auf, in die das Tragelement eingreift. Ein Tragelement greift dabei entweder in eine Nut in einer Plattform oder in einem Führungsring, wobei das Eingreifen in axialer Richtung jeweils am Rand von Plattform bzw. Führungsring hergestellt ist. Diese Befestigung läßt in gewissem Umfang in axialer Richtung eine relative thermische Expansion und Kontraktion zwischen aneinandergrenzenden Bauteilen zu und ermöglicht ferner einen vereinfachten Zusammenbau und Wartung der Gasturbine. Aus der Patentschrift geht außerdem eine Befestigung für einen Führungsring hervor, bei der mittels einer radial durch den inneren Gehäuseeinsatz geführten Feststellschraube direkt eine starre Verbindung mit dem Führungsring hergestellt ist. Hierbei fixiert die Feststellschraube den Führungsring lokal an einer Stelle zwischen dessen axialen Rändern. Diese Ausgestaltung führt bei thermischer Belastung des Führungsrings zu erheblichen lokalen Wärmespannungen in axialer und vor allem in radialer Richtung, da Wärmedehnungen nur sehr eingeschränkt möglich sind.

Der Erfindung liegt die Aufgabe zugrunde, ein thermisch hochbelastbares und zugleich möglichst effizient kühlbares Bauteil anzugeben. Das Bauteil soll dabei für einen Einsatz bei hohen Arbeitstemperaturen und großen Temperaturdifferenzen zwischen verschiedenen Lastzuständen geeignet sein. Eine weitere Aufgabe der Erfindung ist es, eine Anordnung mit einem Bauteil und mit einer Tragstruktur anzugeben, die insbesondere eine wärmedehnungstolerante Befestigung des Bauteils in der Tragstruktur ermöglicht.

Erfindungsgemäß wird die erstgenannte Aufgabe gelöst durch ein Abdeckelement, das eine Längsachse und eine Querachse aufweist, umfassend eine Wand mit einer einem heißen Medium aussetzbaren Heißseite und einer der Heißseite gegenüberliegenden Kühlseite, die eine mit einem Kühlmittel beaufschlagbare Kühloberfläche aufweist, und weiter umfassend einen entlang der Längsachse an die Wand angrenzenden ersten Auflagebereich mit einer ersten Auflagefläche und einen entlang der Längsachse dem ersten Auflagebereich gegenüberliegenden zweiten Auflagebereich mit einer zweiten Auflagefläche, und weiter umfassend einen entlang der Querachse an die Wand angrenzenden ersten Randbereich und einen entlang der Querachse dem ersten Randbereich gegenüberliegenden zweiten Randbereich, wobei auf der Kühlseite ein Halterungselement vorgesehen ist, das zwischen dem ersten und dem zweiten Auflagebereich angeordnet ist.

Die Erfindung geht von der Überlegung aus, daß ein Bauteil in einer thermischen Maschine, welches einem heißen Medium, z.B. einem heißen Gas oder Dampf, ausgesetzt ist, durch die Temperatur des Mediums thermisch sehr stark belastet ist. Mit diesen hohen Temperaturen oder großen Temperaturänderungen sind wärmebedingte Deformationen, vor allem Wärmedehnungen, verbunden, die bei der Ausgestaltung und Montage solcher Bauteile zu berücksichtigen sind. Mit der Erfindung wird eine neue Möglichkeit der wärmedehnungstoleranten Ausgestaltung und Anordnung von Bauteilen in thermisch hochbelasteten Maschinen geschaffen.

Ein obiges Abdeckelement bildet mit seiner dem heißen Medium aussetzbaren Heißseite eine definierte Begrenzung des heißen Mediums, z.B. des Heißgases in der Brennkammer oder im Strömungskanal einer Gasturbine. Weiterhin dient das Abdeckelement als thermisch hochbelastbares Bauteil dem Schutz weiterer, möglicherweise weniger hitzebeständiger Bauteile, die nicht unmittelbar dem heißen Medium ausgesetzt sind und im Gehäuse der thermischen Maschine, insbesondere der Gasturbine, angeordnet sind. Das Abdeckelement verhindert in dieser Funktion die thermische Überbelastung oder sogar Zerstörung dieser Bauteile. Auf der Kühlseite des Abdeckelements ist ein Halterungselement vorgesehen, das zwischen dem ersten und dem zweiten Auflagebereich angeordnet ist. Das Halterungselement ist fester Bestandteil des Abdeckelements und hat die Aufgabe zwischen dem ersten und dem zweiten Auflagebereich für zusätzlichen Halt zu sorgen. Das Abdeckelement ist hierbei über das Halterungselement von der Kühlseite her derart gehalten, daß insbesondere normal zur Wand gerichtete Kräfte, beispielsweise infolge mechanischer und/oder thermischer Belastung der Wand, effizient aufgenommen und gegebenenfalls auch übertragen werden können. Gleichzeitig können sehr gute Kühleigenschaften des Abdeckelements gewährleistet werden. Dies wird dadurch realisiert, daß der erste und der zweite Auflagebereich entlang der Längsachse an die Wand angrenzen. Dadurch steht die dem heißen Medium gegenüberliegende Seite der Wand praktisch vollständig als Kühloberfläche zur Verfügung. Durch diese Ausführung ist die Kühloberfläche gleichmäßig mit einem Kühlmittel, z.B. Kühlluft, beaufschlagbar, wodurch eine sehr homogene Kühlung ermöglicht wird. Dies wirkt sich auch besonders vorteilhaft auf den Kühlmitteleinsatz aus, da die Kühloberfläche als zusammenhängende Oberfläche ausgeführt ist und dadurch das Kühlmittel, sofern es an einer Stelle der Kühlseite zugeführt wird, alle Bereiche der Kühloberfläche erreichen kann. Zusätzliche Kühlmittelzuführungen oder Kühlmitteldurchführungen erübrigen sich somit, was vor allem im Hinblick auf die Herstellungskosten sehr vorteilhaft ist. Die guten Kühleigenschaften des Abdeckelements wirken sich auch besonders günstig auf die Temperaturverteilung innerhalb der Wand des Abdeckelements aus. Temperaturgradienten treten infolgedessen im wesentlichen nur normal zur Kühloberfläche, d.h. von der Heißseite in Richtung zur Kühlseite hin, auf. Wärmespannungen entlang der Längs- oder Querachse des Abdeckelements, die möglicherweise Risse induzieren könnten, werden dadurch weitestgehend vermieden. Auch hinsichtlich der mechanischen Stabilität erweist sich das vorgeschlagene Abdeckelement als sehr vorteilhaft. Dies betrifft in erster Linie die Kräfte, die aufgrund möglicher Druckdifferenzen, die zwischen der Heißseite und der Kühlseite des Abdeckelements herrschen können, auftreten. Sowohl die mechanische Belastung als auch die oben beschriebene thermische Belastung des Abdeckelements führen zu einer Deformation der Wand, die sich normalerweise als eine Durchbiegung der Wand in Richtung der Heißseite äußert. Dieser Effekt wird durch die Erfindung auf ein definiertes Maß beschränkt.

Vorzugsweise ist ein weiteres Halterungselement auf der Kühloberfläche, auf dem ersten oder auf dem zweiten Randbereich angeordnet. Durch ein weiteres Halterungselement wird die Möglichkeit geschaffen, an einer weiteren Stelle dem Abdeckelement von der Kühlseite der Wand her zusätzlich Halt zu geben. Die Gesamtbelastung auf Grund mechanisch und/oder thermisch induzierter Kräfte normal zur Wand verteilen sich dadurch auf mehrere Halterungselemente, wodurch die Belastung je Halterungselement entsprechend geringer wird. Mögliche Durchbiegungen der Wand in Richtung der Heißseite infolge dieser Kräfte werden dadurch entweder weiter eingeschränkt oder können durch entsprechende Anordnung der Halterungselemente auf ein vorgegebenes Maß begrenzt werden. Darüber hinaus bleiben die guten Kühleigenschaften des Abdeckelements durch das weitere Halterungselement bestehen, d.h. vor allem die Ausbildung einer zusammenhängenden Kühloberfläche auf der Kühlseite. Es sind verschiedene Kombinationen von zwei Halterungselementen realisierbar, die hinsichtlich einer vorgegebenen maximalen Deformation der Wand zu dem gleichen gewünschten Ergebnis führen. Dadurch hat man eine gewisse Freiheit im Hinblick auf die Anordnung der Halterungselemente.

Bevorzugt weist das Halterungselement eine Halterungsauflagefläche auf. Weiterhin bevorzugt weist das Halterungselement eine Ausnehmung, insbesondere eine Nut, zum Eingriff in eine Tragstruktur auf. Durch diese Ausgestaltung wird über das Halterungselement, in Kombination mit dem ersten und zweiten Auflagebereich sowie mit einer Tragstruktur, eine wärmedehnungstolerante Anordnung mit dem Abdeckelement und mit einer Tragstruktur realisierbar. Die Herstellung der Halterungsauflagefläche als eine Teilfläche der Ausnehmung, insbesondere der Nut, im Halterungselement, ist fertigungstechnisch einfach ausführbar. Die Herstellung der Ausnehmung könnte beispielsweise durch Fräsen einer Nut oder, im Falle eines Gußteils, durch Unterhöhlung mittels eines einfachen Kerns beim Guß erfolgen. Die Halterungsauflagefläche dient dazu, die Kräfte infolge thermischer und/oder mechanischer Belastung des Abdeckelements aufzunehmen und effektiv auf eine Tragstruktur zu übertragen. Durch die Halterungsauflagefläche werden die zum Teil erheblichen Kräfte nicht punktuell übertragen, sondern auf eine Fläche verteilt. Bei gegebener thermischer oder mechanischer Belastung kann somit die Belastung pro Fläche, durch entsprechende Dimensionierung der Halterungsauflagefläche auf ein an die Materialeigenschaften des Abdeckelements angepaßtes Maß, begrenzt werden.

Vorzugsweise weist die Wand eine Wandstärke zwischen etwa 1,0 mm bis 5,0 mm, insbesondere zwischen etwa 1,5 mm bis 3,0 mm, auf. Die Wand ist demzufolge gegenüber dem ersten und dem zweiten Auflagebereich bzw. dem ersten oder zweiten Randbereich des Abdeckelements vergleichsweise dünn ausgeführt. Je nach Anwendung kann im Betrieb die Temperaturdifferenz zwischen der mit dem heißen Medium beaufschlagten Heißseite und der mit dem Kühlmittel beaufschlagten Kühlseite der Wand sehr groß sein. Beispielsweise können beim Einsatz des Abdeckelements in einer Gasturbine Temperaturdifferenzen zwischen dem Heißgas und dem Kühlmittel, insbesondere dem Verdichter der Gasturbine entnommene Kühlluft, von bis zu 800 °C auftreten. Daher ist es von entscheidendem Vorteil, die Wand möglichst dünn auszuführen, damit der Temperaturgradient zwischen Heißseite und Kühlseite der Wand möglichst groß wird und die Wärme sehr effizient bei möglichst geringem Kühlmitteleinsatz abgeführt werden kann. Effiziente Wärmeabfuhr erfolgt vorwiegend durch das Kühlmittel. Ein geringer Teil des Wärmestroms, der von der Heißseite in die Wand strömt, kann auch entlang der Längsachse und der Querachse in den ersten/zweiten Auflagebereich sowie den ersten/zweiten Randbereich des Abdeckelements abgeleitet werden, da diese Bereiche, wegen ihres gegenüber der Wand größeren Querschnitts, eine zusätzliche Wärmesenke darstellen.

Bevorzugt weist die Kühloberfläche eine Stützstruktur zur Erhöhung von Steifigkeit und Wärmeleitfähigkeit auf. Die Erhöhung der Steifigkeit des Abdeckelements durch die Stützstruktur auf der Kühloberfläche wirkt sich sehr vorteilhaft aus auf die Verhinderung von Deformationen, insbesondere von Deformationen und Durchbiegungen der Wand in Richtung der Heißseite der Wand. Weiterhin bewirkt diese Stützstruktur eine Vergrößerung der effektiven Kühloberfläche, was zu einer Steigerung der Kühleffizienz führt. Neben der Vergrößerung der effektiven Kühloberfläche sorgt die Stützstruktur für eine verbesserte Durchmischung von Kühlmittel mit unterschiedlicher Temperatur in unmittelbarer Nähe der Kühloberfläche. Dadurch nimmt im Mittel die Temperatur auf der Kühloberfläche ab, und der Temperaturgradient und dementsprechend der Wärmetransport durch das Kühlmittel wird vergrößert. Daneben wird durch den gegenüber der Wand vergrößerten Querschnitt der Stützstruktur entlang der Stützstruktur die Wärmeleitfähigkeit etwas erhöht.

Vorzugsweise ist die Stützstruktur durch mindestens eine Längsrippe entlang der Längsachse auf der Kühloberfläche ausgeführt. Weiterhin bevorzugt weist die Stützstruktur eine weitere Längsrippe auf, die entlang der Längsachse auf der Kühloberfläche ausgeführt ist. Die Ausführung der Stützstruktur in Form einer oder mehrerer Längsrippen ist eine herstellungstechnisch sehr günstige Lösung, die beispielsweise bei einem Gußteil einfach und kostengünstig zu realisieren ist. Hinsichtlich der verbesserten Wärmeleiteigenschaften führt diese Ausgestaltung zu einer Wärmeabtransport durch die Längsrippen in Richtung des ersten und zweiten Auflagebereichs des Abdeckelements. Gleichzeitig erhöhen die Längsrippen die Steifigkeit des Bauteils, was wiederum vorteilhaft in Bezug auf mögliche Deformationen, insbesondere auf Durchbiegungen der Wand von der Kühlseite zur Heißseite hin, bei thermischer oder mechanischer Belastung ist.

Vorzugsweise sind mindestens zwei in Richtung der Querachse beabstandete Längsrippen mit einem Halterungselement verbunden. Durch diese konstruktive Ausgestaltung kann das Halterungselement sozusagen als Teil der Stützstruktur aufgefaßt werden. Diese Ausführung dient der Erhöhung der Steifigkeit und der Erhöhung der Wärmeleitfähigkeit, vor allem aber der mechanischen und thermischen Stabilität des Abdeckelements bei hoher Temperatur- und/oder Druckbelastung. Von Vorteil ist abermals die fertigungstechnisch einfache Realisierbarkeit dieser Ausführung.

Bevorzugt sind Anzahl und Anordnung der Halterungselemente durch eine vorgegebene thermische Durchbiegung der Wand bestimmt. Weiter bevorzugt beträgt die vorgegebene thermische Durchbiegung 0,1 mm bis 1,0 mm, insbesondere 0,3 mm bis 0,7 mm. Die sich ergebende thermische Durchbiegung hängt dabei ab von der Temperaturbelastung und/oder Druckbelastung des Abdeckelements und von dessen Materialeigenschaften sowie der konstruktiven Ausgestaltung, vorwiegend hinsichtlich der Anzahl und der Anordnung der Halterungselemente. Bei einer typischen Temperaturdifferenz zwischen Heißseite und Kühlseite des Abdeckelements von ca. 800 °C, wie sie beispielsweise in einer stationären Gasturbine auftritt, stellen sich die oben angegebenen Grenzen für die thermische Durchbiegung als sinnvolle Werte heraus. In einer konkreten Anwendung wird eine geeignete Konfiguration durch rechnergestützte Optimierung der konkurrierenden Anforderungen zwischen der Durchbiegung der Wand einerseits, und damit einhergehend der Anzahl und Anordnung der Halterungselemente auf der Kühloberfläche, und einer akzeptierbaren Einschränkung der effektiven Kühloberfläche durch die Halterungselemente andererseits, aufzufinden sein. Das vorgeschlagene Konzept bietet in Hinsicht auf die Anpassung an eine konkrete Aufgabenstellung daher eine sehr große Flexibilität.

Vorzugsweise sind mindestens zwei Halterungselemente zueinander beabstandet entlang der Querachse angeordnet. Weiter bevorzugt sind mindestens zwei Halterungselemente zueinander beabstandet entlang der Längsachse angeordnet. Bei Abdeckelementen, die derart dimensioniert sind, daß sie sich überwiegend entlang der Längsachse oder entlang der Querachse erstrecken, sind entlang der jeweiligen Vorzugsachse mehrere Halterungselemente vorgesehen. Diese Ausführung ist an die Symmetrieeigenschaften des Abdeckelements gut angepaßt und kommt bei einer vorgegebenen thermischen Durchbiegung der Wand mit einer möglichst geringen Anzahl von Halterungselementen aus. Bei Abdeckelementen, die sich sowohl entlang einer Längsachse als auch einer Querachse nennenswert erstrekken, sind vorzugsweise in beiden Dimensionen Halterungselemente angeordnet, um dem gewünschten Effekt zu erzielen. Von Vorteil dabei ist, daß die Halterungselemente zueinander beabstandet angeordnet sind und somit die Kühloberfläche in allen Ausführungsformen stets eine zusammenhängende Oberfläche bleibt. Dadurch kann die Kühlluft von einer Stelle auf der Kühloberfläche zu einer anderen Stelle auf der Kühloberfläche ungehindert strömen, und zusätzliche Kühlmittelzuführungen oder Kühlmitteldurchführungen sind nicht erforderlich.

Die auf einer Anordnung beruhende Aufgabe wird erfindungsgemäß gelöst durch eine Anordnung mit einem Abdeckelement gemäß einer der obigen Ausführungen und mit einer Tragstruktur, die eine Längsachse, eine Querachse und einen entlang der Längsachse angeordneten ersten Aufnehmbereich mit einer ersten Aufnehmfläche sowie einen entlang der Längsachse gegenüberliegenden zweiten Aufnehmbereich mit einer zweiten Aufnehmfläche und ein Tragelement mit Tragfläche aufweist, wobei der erste Aufnehmbereich an den ersten Auflagebereich und der zweite Aufnehmbereich an den zweiten Auflagebereich angrenzen und das Halterungselement und das Tragelement sich überlappen, wobei die Halterungsauflagefläche und die Tragfläche einander gegenüberliegen.

Vorzugsweise sind ohne thermische Belastung, insbesondere bei Zimmertemperatur, die Halterungsauflagefläche und die Tragfläche durch einen Spalt voneinander beabstandet. Das Abdeckelement wird üblicherweise bei Zimmertemperatur in die Tragstruktur eingesetzt. Dadurch, daß der erste Aufnehmbereich an den ersten Auflagebereich und der zweite Aufnehmbereich an den zweiten Auflagebereich angrenzen, wird das Abdeckelement bereits in der Tragstruktur gehalten. Die Beabstandung der Halterungsauflagefläche des Halterungselements und der Tragfläche des Tragelements durch einen Spalt erweist sich als sehr günstig im Hinblick auf die Montage des Abdeckelements in die Tragstruktur. Im Betrieb einer thermischen Maschine, insbesondere einer Gasturbine, d.h. unter hoher thermischer und mechanischer Belastung, hat die Wand des Abdeckelements die Tendenz, sich in Richtung der Heißseite durchzubiegen. Dadurch wird die Halterungsauflagefläche und die Tragfläche zur Deckung kommen, und die Kräfte infolge der thermischen Belastung werden wirkungsvoll aufgenommen. Der bei Zimmertemperatur gewählte Abstand zwischen Halterungsauflagefläche und Tragfläche entscheidet darüber, bei welcher thermischen Belastung die Halterungsauflagefläche und die Tragfläche zur Deckung kommen und somit über die sich ergebende thermische Durchbiegung der Wand. Im thermisch hochbelasteten Zustand ist das Abdeckelement auf diese Weise fest in der Tragstruktur gehalten, wobei die thermische Durchbiegung der Wand in Richtung der Heißseite vorgebbar, insbesondere auf einen maximalen Wert beschränkbar, ist.

Vorzugsweise ist eine zwischen einem Aufnehmbereich und dem daran angrenzenden Auflagebereich gebildete Konfiguration als Festlager und die andere Konfiguration als Loslager ausgeführt. Diese Ausführung erweist sich als besonders vorteilhaft, da die Anordnung mit einem Abdeckelement und mit einer Tragstruktur im allgemeinen ein mechanisch hochgradig überbestimmtes System darstellt. Dieses System weist eine Reihe von Lagerkonfigurationen auf, die von den Aufnehm- und den angrenzenden Auflagebereichen sowie darüber hinaus von den sich überlappenden Halterungselementen und Tragelementen gebildet werden. Die Ausführung mit einem Festlager und einem Loslager gewährleistet eine einfache Montage des Abdeckelements in die Tragstruktur im thermisch nicht belasteten Zustand. Überdies wird eine thermische Ausdehnung des Abdeckelements entlang der Längsachse ermöglicht. Die thermische Ausdehnung erfolgt bei Temperaturanstieg vom Festlager in Richtung zum Loslager hin. Die Festlagerkonfiguration ist dabei so ausgeführt, daß bereits bei einem geringen Temperaturanstieg gegenüber der Raumtemperatur der entsprechende Aufnehmbereich und der daran angrenzende Auflagebereich in Kontakt zueinander kommen. Das Loslager ist hingegen so dimensioniert, daß auch bei sehr hohen Temperaturen, wie sie im Betrieb einer Gasturbine auftreten können, sich das Abdeckelement entlang der Längsachse noch ausdehnen kann. Es ergeben sich hier insbesondere die Vorteile einer einfachen Montage und der wärmedehnungstoleranten Anordnung des Abdeckelements in einer Tragstruktur. Es sind thermisch induzierte Deformationen, insbesondere Wärmedehnungen, berücksichtigt, und zugleich wird bei hohen Temperaturen das Abdeckelement über die Halterungselemente fest in der Tragstruktur gehalten.

Vorzugsweise hat das Festlager eine Toleranz zwischen etwa 0,2 mm bis 0,5 mm. Weiter bevorzugt hat das Loslager eine Toleranz zwischen etwa 4,0 mm bis 10,0 mm.

Vorzugsweise sind das Abdeckelement und die Tragstruktur in einer thermischen Maschine, insbesondere in einer Gasturbine, angeordnet. Das wärmedehnungstolerante Befestigungskonzept bietet sich besonders an bei einer Plattform zur Fixierung einer Gasturbinenschaufel, bei einem Führungsring in einer Gasturbine, bei einer Kopfplattform einer Leitschaufel einer Gasturbine oder bei einem Hitzeschildelement in der Brennkammer einer Gasturbine. Bei einer Gasturbine unterscheidet man Leitschaufeln und Laufschaufeln, die jeweils auf Kränzen radial zur Rotationsachse der Gasturbine angeordnet sind. Eine Leitschaufel weist eine Plattform auf, welche zur Fixierung der Leitschaufel am inneren Turbinengehäuse, insbesondere am Leitgittersegment, angeordnet ist. Eine Laufschaufel ist auf dem entlang der Rotationsachse angeordneten Turbinenläufer über eine Plattform befestigt. Ein Führungsring ist als Wandelement in einer Gasturbine zwischen den Plattformen zweier axial beabstandeter aufeinander folgender Leitschaufeln angeordnet, Die äußere Oberfläche des Führungsrings ist dem heißen Medium, insbesondere dem Heißgas, ausgesetzt und in radialer Richtung von den äußeren Enden der rotierenden Laufschaufeln durch einen Spalt beabstandet. Neben den Anwendungen in einer Gasturbine sind weitere Ausgestaltungen des Abdeckelements möglich, beispielsweise als Wandelement in Öfen, in Brennkammern oder in mit heißen Medien auffüllbaren Behältern.

Die Erfindung wird beispielhaft im folgenden anhand einiger in der Zeichnung dargestellter Ausführungsbeispiele näher erläutert. Es zeigen teilweise schematisch und vereinfacht:
- FIG 1: einen Halbschnitt durch eine Gasturbine mit Verdichter, Brennkammer und Turbine,
- FIG 2: einen Längsschnitt durch einen Ausschnitt einer Turbine,
- FIG 3: eine perspektivische Darstellung eines Führungsrings einer Gasturbine,
- FIG 4: eine Draufsicht auf einen Führungsring einer Gasturbine mit Kühloberfläche und Halterungselementen,
- FIG 5: eine Ansicht des in Figur 4 gezeigten Führungsrings entlang der Schnittlinie VI-VI,
- FIG 6: ein weiteres Ausführungsbeispiel (Draufsicht) eines Führungsrings einer Gasturbine mit Kühloberfläche und Halterungselementen,
- FIG 7: eine Ansicht des in Figur 6 dargestellten Führungsrings entlang der Schnittlinie VII-VII,
- FIG 8: einen Längsschnitt einer Anordnung eines Führungsrings im Leitgittersegment einer Gasturbine ohne thermische Belastung (bei Raumtemperatur),
- FIG 9: einen Längsschnitt einer Anordnung eines Führungsrings im Leitgittersegment einer Gasturbine bei thermischer Belastung.

Gleiche Bezugszeichen haben in den einzelnen Figuren die gleiche Bedeutung.

In Figur 1 ist ein Halbschnitt durch eine Gasturbine 1 dargestellt. Die Gasturbine 1 weist einen Verdichter 3 für Verbrennungsluft, eine Brennkammer 5 mit Brennern 7 für einen flüssigen oder gasförmigen Brennstoff mit im Inneren der Brennkammer 5 an der Wand angeordneten, in Figur 1 nicht gezeigten Hitzeschildelementen sowie eine Turbine 9 zum Antrieb des Verdichters 3 und eines in Figur 1 nicht dargestellten Generators auf. In der Turbine 9 sind feststehende Leitschaufeln 11 und rotierbare Laufschaufeln 13 auf jeweiligen sich radial erstreckenden, im Halbschnitt nicht gezeigten, Kränzen entlang der Rotationsachse 21 der Gasturbine 1 angeordnet. Dabei wird ein entlang der Rotationsachse 21 aufeinanderfolgendes Paar aus einem Kranz von Leitschaufeln 11 (Leitschaufelkranz) und einem Kranz von Laufschaufeln 13 (Laufschaufelkranz) als Turbinenstufe bezeichnet. Jede Leitschaufel 11 weist eine Plattform 17 auf, welche zur Fixierung der betreffenden Leitschaufel 11 am inneren Turbinengehäuse 29 als Wandelement angeordnet ist. Gleichzeitig ist diese Plattform 17 ein thermisch stark belastetes Bauteil, welches die äußere Begrenzung eines heißen Mediums M, insbesondere des Heißgaskanals in der Turbine 9, bildet. Die Laufschaufel 13 ist auf dem entlang der Rotationsachse 21 der Gasturbine 1 angeordneten Turbinenläufer 19 über eine entsprechende Plattform 17 befestigt. Ein Führungsring 15 ist als Abdeckelement in einer Gasturbine 1 zwischen den Plattformen 17 zweier axial beabstandeter benachbarter Leitschaufeln 11 an der Wand angeordnet. Die äußere Oberfläche 31 des Führungsrings 15 ist dem heißen Medium M, insbesondere dem Heißgas, ausgesetzt und in radialer Richtung von dem äußeren Ende 27 der Laufschaufel 13 durch einen Spalt beabstandet. Die zwischen benachbarten Leitschaufelkränzen angeordneten Führungsringe 15 dienen als Abdeckelemente, die vor einer thermischen Überbeanspruchung von Gehäuse-Einbauteilen durch den Wärmeübergang aus dem strömenden heißen Medium M schützt. Im Betrieb der Gasturbine 1 wird frische Luft L aus der Umgebung angesaugt. Die Luft L wird im Verdichter 3 verdichtet und dadurch gleichzeitig vorgewärmt. In der Brennkammer 5 wird die Luft L mit dem flüssigen oder gasförmigen Brennstoff zusammengebracht und verbrannt. Ein zuvor dem Verdichter 3 entnommener Teil der Luft L dient als Kühlluft K zur Kühlung der Turbinenstufen, wobei z.B. die erste Turbinenstufe mit einer Turbineneintrittstemperatur von etwa 750 °C bis 1200 °C beaufschlagt wird. In der Turbine 9 erfolgt eine Entspannung und Abkühlung des heißen Mediums M, insbesondere des Heißgases, welches durch die Turbinenstufen strömt.

Figur 2 zeigt etwas detaillierter einen Längsschnitt durch einen Ausschnitt der in Figur 1 dargestellten Turbine 9. Dabei sind Leitschaufeln 11 und Laufschaufeln 3 aufeinander folgend entlang der Rotationsachse 21 der Turbine 9 angeordnet. Die Leitschaufeln 11 weisen jeweils eine Plattform 17 auf, welche zur Fixierung der Leitschaufel 11 am, in Figur 2 nur unvollständig gezeigten, inneren Turbinengehäuse 29 als Wandelement angeordnet ist. Das innere Turbinengehäuse 29 weist ein radial angeordnetes Leitgittersegment 25 auf, in dem in Richtung der Rotationsachse 21 eine Tragstruktur 34 gebildet ist. Die Tragstruktur 29 nimmt die Plattformen 17 der Leitschaufeln 11 auf und fixiert auf diese Weise die Leitschaufeln 11. Die Laufschaufeln 13 sind auf dem entlang der Rotationsachse 21 angeordneten Turbinenläufer 19 jeweils über eine Plattform 17 befestigt. Führungsringe 15 sind als Abdeckelemente 2 in der Turbine 9 zwischen den Plattformen 17 zweier axial beabstandeter aufeinander folgender Leitschaufeln 11 angeordnet. Die äußere Oberfläche 31 eines Abdeckelements 2, insbesondere eines Führungsrings 15, ist dem heißen Medium M, insbesondere dem Heißgas, ausgesetzt und in radialer Richtung von den äußeren Enden 27 der Laufschaufeln 13 durch einen Spalt 23 beabstandet. Die äußere Oberfläche 31 bildet die Heißseite 10 des Abdeckelements 2. Die in der Figur 2 dargestellte Tragstruktur 34 des Leitgittersegments 25 ist so ausgebildet, daß sie die Leitschaufeln 11 für mehrere Turbinenstufen aufnimmt. Zwischen zwei entlang der Rotationsachse 21 der Turbine 9 aufeinanderfolgenden Leitschaufeln 11 ist das Leitgittersegment 25 mit Abdeckelementen 2, welche jeweils einen Führungsring 15 darstellen, welcher in der Tragstruktur 34 angeordnet ist, vor einer thermischen Überbeanspruchung durch den Wärmeübergang aus dem strömenden heißen Medium M, insbesondere dem Heißgas, wirkungsvoll geschützt. Dabei sind die Führungsringe 15 derart in der Tragstruktur 34 eingesetzt, daß der erste Aufnehmbereich 40 der Tragstruktur 34 an den ersten Auflagebereich 18 des Abdeckelements 2 und der zweite Aufnehmbereich 44 der Tragstruktur 34 an den zweiten Auflagebereich 16 des Abdeckelements 2 angrenzen und das Halterungselement 28 des Abdeckelements 2 und das Tragelement 48 der Tragstruktur 34 sich überlappen. Hierdurch ist eine wärmedehnungstolerante Befestigung des Führungsrings 15 im Leitgittersegment 25 der Turbine 9 hergestellt, wodurch sich insbesondere das Spaltmaß des Spalts 23, also der Abstand zwischen dem äußeren Ende 27 der Laufschaufel 13 und der Heißseite 10 des Führungsrings 15 auf ein definiertes Maß einstellen läßt. Die detaillierte Ausgestaltung und Funktionsweise dieses wärmedehnungselastischen Befestigungskonzepts wird in den Figuren 8 und 9 im Detail erklärt.

Eine perspektivische Darstellung eines Führungsrings 15 einer Gasturbine 1 ist in Figur 3 gezeigt. Der Führungsring 15 erstreckt sich entlang einer Längsachse 4 und einer Querachse 6. Er umfaßt eine Wand 8 mit einer einem heißen Medium aussetzbaren Heißseite 10 und einer der Heißseite 10 gegenüberliegenden Kühlseite 12, die eine mit einem Kühlmittel K beaufschlagbare Kühloberfläche 14 aufweist. An die Wand 8 des Führungsrings 15 grenzt entlang der Längsachse 4 ein erster Auflagebereich 16 mit einer ersten Auflagefläche 20 an. Ein zweiter Auflagebereich 18 mit einer zweiten Auflagefläche 22 grenzt an die Wand 8 entlang der Längsachse 4 an und liegt dem ersten Auflagebereich 16 gegenüber. Der Führungsring 15 weist weiterhin einen entlang der Querachse 6 an die Wand 8 angrenzenden ersten Randbereich 24 und einen entlang der Querachse 6 dem ersten Randbereich 24 gegenüberliegenden zweiten Randbereich 26 auf. Im Vergleich zum ersten/zweiten Randbereich 24, 26 und dem ersten/zweiten Auflagebereich 16, 18 ist die Wand 8 dabei dünn ausgeführt.

Auf der Kühlseite 12 der Wand 8 sind Halterungselemente 28 vorgesehen, die zwischen dem ersten und dem zweiten Auflagebereich 20, 22 angeordnet sind. Hierbei sind fünf Halterungselemente 28 entlang der Querachse 6 auf der Kühlseite 12 der Wand 8 angeordnet. Dabei weist der erste und der zweite Randbereich 24, 26 jeweils ein Halterungselement. 28 auf, während drei Halterungselemente 28 auf der Kühloberfläche 14 der Wand 8 angeordnet sind. Die Halterungselemente 28 sind fester Bestandteil des Führungsrings 15 und haben die Funktion zwischen dem ersten und dem zweiten Auflagebereich 16, 18 für zusätzlichen Halt zu sorgen. Der Führungsring 15 kann dabei durch die Halterungselemente 28 von der Kühlseite her derart gehalten sein, daß insbesondere normal zur Wand gerichtete Kräfte, beispielsweise infolge mechanischer und/oder thermischer Belastung der Wand 8, effizient aufgenommen und gegebenenfalls auch übertragen werden können. Die Halterungselemente 28 weisen jeweils eine Ausnehmung 32, insbesondere eine Nut, mit einer Halterungsauflagefläche 30 auf. Die jeweilige Ausnehmung 32 in den Halterungselementen 28 ist zum Eingriff in eine in Figur 3 nicht gezeigte Tragstruktur 34 vorgesehen (siehe Figuren 8 und 9). Mit den Halterungselementen 28 wird auf diese Weise, in Kombination mit dem ersten und dem zweiten Auflagebereich 16, 18 sowie mit einer in der Figur 3 nicht dargestellten Tragstruktur 34, eine wärmedehnungstolerante Verbindung zwischen dem Führungsring 15 und der Tragstruktur 34 erreicht. Dadurch, daß der erste und der zweite Auflagebereich 16, 18 entlang der Längsachse 4 an die Wand 8 angrenzen, steht die dem heißen Medium M gegenüberliegende Seite der Wand 8 praktisch vollständig als Kühloberfläche 14 zur Verfügung. Durch diese Ausführung ist die Kühloberfläche 14 gleichmäßig mit einem Kühlmittel K, z.B. Kühlluft, beaufschlagbar, wodurch eine sehr homogene Kühlung ermöglicht wird. Die Halterungselemente 28 sind zueinander beabstandet entlang der Querachse 6 angeordnet, wodurch die Kühloberfläche 14 als zusammenhängende Oberfläche ausgeführt ist und dadurch das Kühlmittel K, sofern es an einer Stelle der Kühlseite 12 zugeführt wird, zu allen Bereichen der Kühloberfläche 14 hingelangen kann. Eine ungehinderte und gleichmäßige Verteilung des Kühlmittels K entlang der Kühloberfläche 14 ist dadurch gewährleistet und somit auch eine besonders effiziente flächendeckende Wärmeabfuhr. Die Kühloberfläche 14 weist eine Stützstruktur 36 auf. Diese dient der Erhöhung von Steifigkeit und Wärmeleitfähigkeit des Führungsrings 15.
Diese Stützstruktur ist durch eine Reihe äquidistanter Längsrippen 38 ausgeführt, die die Kühloberfläche 14 entlang der Querachse 6 gleichmäßig überdecken. Dabei sind sowohl Längsrippen 38 vorgesehen, die sich vom ersten Auflagebereich 16 bis zum zweiten Auflagebereich 18 des Führungsrings 15 erstrecken, als auch Längsrippen 38, die sich vom ersten Auflagebereich 16 entlang der Längsachse 4 erstrecken und zwischen dem ersten Auflagebereich 16 und dem zweiten Auflagebereich 18 des Führungsrings 15 auf der Kühloberfläche 14 enden. Die Stützstruktur 36 verhindert Deformationen, insbesondere Deformationen und Durchbiegungen der Wand 8 in Richtung der Heißseite 10 der Wand 8. Des weiteren sorgt diese Stützstruktur 36 für eine Vergrößerung der effektiven Kühloberfläche 14, was zu einer Steigerung der Kühleffizienz führt. Neben der Vergrößerung der effektiven Kühloberfläche 14 bewirkt die Stützstruktur 36 zusätzlich eine verbesserte Durchmischung von Kühlmittel K mit unterschiedlicher Temperatur in unmittelbarer Nähe der Kühloberfläche 14. Dadurch wird im Mittel eine Abnahme der Temperatur auf der Kühloberfläche 14 erreicht, und der Temperaturgradient und dementsprechend der Wärmetransport durch das Kühlmittel K wird vergrößert.
Daneben wird durch den gegenüber der Wand 8 vergrößerten Querschnitt der Stützstruktur 36 entlang der Stützstruktur die Wärmeleitfähigkeit etwas erhöht.

Die auf der Kühloberfläche 14 angeordneten Halterungselemente 28 sind mit mindestens drei in Richtung der Querachse 6 beabstandeten Längsrippen 38 verbunden. Durch diese konstruktive Ausgestaltung können die Halterungselemente 28 auf der Kühloberfläche 14 gewissermaßen als Teil der Stützstruktur 36 aufgefaßt werden. Diese Ausführung dient sowohl der Erhöhung der Steifigkeit als auch der Erhöhung der Wärmeleitfähigkeit, vor allem aber der mechanischen und thermischen Stabilität des Führungsrings 15 bei hoher Temperatur- und/oder Druckbelastung, insbesondere bei Temperaturwechselbelastung. Einfache Herstellungsformen des Führungsrings 15 mit diesen günstigen Eigenschaften, etwa als Gußteil, sind möglich.

Figur 4 zeigt einen Führungsring 15 einer Gasturbine 1 mit einer gegenüber Figur 3 alternativen Anordnung der Halterungselemente 28 und Ausgestaltung der Längsrippen 38 auf der Kühlseite 12, sowie Figur 5 eine Ansicht des in Figur 4 gezeigten Führungsrings 15 entlang der Schnittlinie VI-VI. Dabei zeigt Figur 4 eine Draufsicht auf die Kühlseite 12 des Führungsrings 15, die eine mit einem Kühlmittel beaufschlagbare Kühloberfläche 14 aufweist. Die Kühloberfläche 14 wird entlang der Längsachse 4 durch einen ersten Auflagebereich 16 und einen entlang der Längsachse dem ersten Auflagebereich 16 gegenüberliegenden zweiten Auflagebereich 18 begrenzt. Entlang der Querachse 6 wird die Kühloberfläche 14 durch einen angrenzenden ersten Randbereich 24 und einen entlang der Querachse 6 dem ersten Randbereich 24 gegenüberliegenden zweiten Randbereich 26 begrenzt. Im Gegensatz zum in Figur 3 gezeigten Ausführungsbeispiel sind die fünf Halterungselemente 28 ausschließlich auf der Kühloberfläche 14 angeordnet, d.h. der erste und zweite Randbereich 24, 26 des Führungsrings 15 weist hier keine Halterungselemente 28 auf. Auf der Kühloberfläche 14 ist eine Stützstruktur 36 in Form von äquidistanten Längsrippen 38, die sich vom ersten Auflagebereich 16 entlang der Längsachse 4 zum zweiten Auflagebereich 18 erstrecken und die Kühloberfläche 14 gleichmäßig vom ersten Randbereich 24 zum zweiten Randbereich 26 überdecken.

Dabei sind mindestens zwei in Richtung der Querachse 6 beabstandete Längsrippen 38 mit einem Halterungselement 28 verbunden. Es sind fünf Halterungselemente 28 auf der Kühloberfläche 14 zueinander beabstandet angeordnet. Die Kühloberfläche 14 ist dadurch als eine zusammenhängende Oberfläche ausgeführt, und ein Kühlmittel K, insbesondere Kühlluft L, kann von einer Stelle auf der Kühloberfläche 14 zu einer beliebigen anderen Stelle auf der Kühloberfläche 14 ungehindert strömen. Aufwendige Kühlmittelzuführungen oder Kühlmitteldurchführungen erübrigen sich dadurch und es wird ein besonders effizient kühlbarer Führungsring 15 bereitgestellt.

Die in Figur 5 gezeigte Schnittansicht des in Figur 4 gezeigten Führungsrings 15 zeigt eine Wand 8 mit einer einem heißen Medium aussetzbaren Heißseite 10 und einer der Heißseite 10 gegenüberliegenden Kühlseite 12, die eine mit einem Kühlmittel K beaufschlagbare Kühloberfläche 14 aufweist. Entlang der Längsachse 4 grenzt an die Wand 8 ein erster Auflagebereich 16 mit einer ersten Auflagefläche 20 an. Ein zweiter Auflagebereich 18 mit einer zweiten Auflagefläche 22 grenzt entlang der Längsachse 4 an die Wand 8 an und liegt dem ersten Auflagebereich 16 gegenüber. Auf der Kühloberfläche 14 sind zwei Halterungselemente 28 entlang der Längsachse 4 zueinander beabstandet angeordnet, wobei eine zusammenhängende Kühloberfläche 14 gebildet ist. Die Halterungselemente 28 weisen jeweils eine Ausnehmung 32, insbesondere eine Nut, mit Halterungsauflagefläche 32 zum Eingriff in eine in der Figur 5 nicht gezeigte Tragstruktur 34 (siehe Figur 8 und 9) auf. Die Wand 8 ist mit einer Wandstärke D1 ausgeführt, die gegenüber der Wandstärke des ersten und des zweiten Auflagebereichs 16, 18 vergleichsweise dünn ausgeführt ist. Die Wandstärke D1 beträgt etwa 1.0 mm bis 5.0 mm, insbesondere etwa 1.5 mm bis 3.0 mm. Dies wirkt sich vorteilhaft auf die Kühleigenschaften des Führungsrings 15. Je nach Anwendung kann die Temperaturdifferenz zwischen der mit dem heißen Medium M beaufschlagbaren Heißseite 10 und der mit dem Kühlmittel K beaufschlagbaren Kühlseite 12 der Wand 8 sehr groß sein. Zum Beispiel können beim Einsatz des Führungsrings 15 in einer Gasturbine 1 Temperaturdifferenzen zwischen dem Heißgas und der Kühlluft von bis zu 800 °C auftreten. Daher ist es günstig, die Wand 8 möglichst dünn auszuführen, damit der Temperaturgradient zwischen Heißseite 10 und Kühlseite 12 der Wand 8 möglichst groß wird und die Wärme sehr effizient bei möglichst geringem Kühlmitteleinsatz abgeführt werden kann. Effiziente Wärmeabfuhr erfolgt dabei vorwiegend durch die Kühlluft K. Ein geringerer Teil des Wärmestroms, der von der Heißseite 10 in die Wand 8 strömt, wird aber auch entlang der Längsachse und der Querachse in den ersten/zweiten Auflagebereich sowie den ersten/zweiten Randbereich des Abdeckelements abgeleitet, da diese Bereich wegen ihres gegenüber der Wand 8 größeren Querschnitts eine Wärmesenke bilden.

Figur 6 zeigt ein weiteres Ausführungsbeispiel eines Führungsrings 15 einer Gasturbine 1 mit Kühloberfläche 14 und Halterungselementen 28, sowie Figur 7 eine Ansicht des in Figur 5 dargestellten Führungsrings 15 entlang der Schnittlinie VII-VII. Der gezeigte Führungsring 15 ist derart dimensioniert, daß er sich überwiegend entlang der Längsachse 4 erstreckt. Die Längsachse 4 bildet mithin die bevorzugte Ausdehnungsrichtung des Führungsrings 15. Daher sind auf der Kühloberfläche 14 drei Halterungselemente 28 entlang der Längsachse 4 zueinander beabstandet angeordnet, wobei eine zusammenhängende Kühloberfläche 14 gebildet ist. Ferner weist der erste Randbereich 24 sowie der zweite Randbereich 26 jeweils ein Halterungselement 28 auf. Auf der Kühloberfläche 14 ist eine Stützstruktur 36 in Form von äquidistanten Längsrippen 38 entlang der Längsachse 4 ausgeführt. Die Längsrippen 38 erstrecken sich dabei vom ersten Auflagebereich 16 zum zweiten Auflagebereich 18 und überdecken die Kühloberfläche 14 gleichmäßig entlang der Querachse 6 des Führungsrings 15. Die Halterungselemente 28 sind jeweils mit einer Ausnehmung 32, die eine Halterungsauflagefläche 30 aufweist, versehen. Die Ausnehmungen 32 sind hier als Nuten ausgeführt, die zum Eingriff in eine in der Figur 6 nicht gezeigte Tragstruktur 34 (siehe Figur 8 und 9) dienen.

Die Schnittansicht VII-VII in Figur 7 zeigt eine Wand 8 mit einer einem heißen Medium M aussetzbaren Heißseite 10 und einer der Heißseite 10 gegenüberliegenden Kühlseite 12, die eine mit einem Kühlmittel beaufschlagbare Kühloberfläche 14 aufweist. Der entlang der Längsachse 4 an die Wand 8 angrenzende erste Auflagebereich 16 weist eine erste Auflagefläche 20 auf. Ein zweiter Auflagebereich 18 mit zweiter Auflagefläche 22 grenzt an die Wand 8 entlang der Längsachse 4 an und liegt dem ersten Auflagebereich 16 gegenüber. Analog zu den Ausführungsbeispielen der Figuren 4 und 5 ist die Wand 8 gegenüber dem ersten und zweiten Auflagebereich 16, 18 vergleichsweise dünn ausgeführt.

Im Betrieb einer Gasturbine, d.h. unter hoher thermischer und mechanischer Belastung, hat die Wand 8 des Führungsrings 15 die Tendenz, sich in Richtung der Heißseite 10 zu durchbiegen. Die sich ergebende Durchbiegung der Wand 8 hängt dabei ab von den Temperatur- und Druckverhältnissen, denen der Führungsrings 15 unterworfen ist, sowie von den Materialeigenschaften und der konstruktiven Ausgestaltung des Führungsrings 15, insbesondere hinsichtlich der Anzahl und der Anordnung der Halterungselemente 28 auf der Kühloberfläche 14.

Bei einer typischen Temperaturdifferenz zwischen Heißseite 10 und Kühlseite 12 des Führungsrings 15 von etwa 800 °C, wie sie beispielsweise in einer stationären Gasturbine 1 auftritt, ergeben sich Werte zwischen 0,1 mm und 0,7 mm für die thermische Durchbiegung der Wand 8. In einer konkreten Aufgabenstellung wird man bei Design und Auslegung einer Gasturbine 1, beispielsweise mittels eines rechnergestützten Optimierungsprozeß, eine geeignete Ausgestaltung für den Führungsring 15 erreichen.

Hierbei werden die konkurrierenden Anforderungen zwischen der Durchbiegung der Wand 8 einerseits, und damit einhergehend der Anzahl und Anordnung der Halterungselemente 28 auf der Kühloberfläche 14, und einer möglichst großen effektiven Kühloberfläche 14 andererseits berücksichtigt.

Die Ausführungsbeispiele zeigen, daß das vorgeschlagene Konzep im Hinblick auf eine konkrete Aufgabenstellung eine große Flexibilität bietet.

Figur 8 zeigt einen Längsschnitt einer Anordnung eines Abdeckelements 2, welches einen Führungsring 15 darstellt, im Leitgittersegment 25 einer Gasturbine 1 ohne thermische Belastung, d.h. bei Zimmertemperatur. Der Führungsring 15 umfaßt eine Wand 8 mit einer Wandstärke D1 und mit einer einem heißen Medium M aussetzbaren Heißseite 10 und einer der Heißseite gegenüberliegenden Kühlseite 12, die eine mit einem Kühlmittel K beaufschlagbare Kühloberfläche 14 aufweist. Entlang der Längsachse 4 der Wand 8 grenzt ein erster Auflagebereich 16 mit einer ersten Auflagefläche 20 an die Wand 8 an. Ein zweiter Auflagebereich 18 mit einer zweiten Auflagefläche 22 grenzt entlang der Längsachse 4 an die Wand 8 an und liegt dem ersten Auflagebereich 16 gegenüber. Auf der Kühloberfläche 14 ist ein Halterungselement 28 angeordnet, das eine Ausnehmung 32, insbesondere eine Nut, sowie eine Halterungsauflagefläche 30 aufweist. Das Halterungselement 28 ist so ausgestaltet und auf der Kühloberfläche 14 angeordnet, daß dadurch eine zusammenhängende Kühloberfläche 14 gebildet ist. Das Leitgittersegment 25 weist eine Tragstruktur 34 auf, in die der Führungsring 15 eingesetzt ist. Die Tragstruktur 34 erstreckt sich entlang einer Längsachse 4 und weist einen ersten Aufnehmbereich 40 mit einer ersten Aufnehmfläche 42 und einen entlang der Längsachse gegenüberliegenden zweiten Aufnehmbereich 44 mit einer zweiten Aufnehmfläche 46 sowie ein Tragelement 48 mit Tragfläche 50 auf. Der Führungsring 15 ist so in der Tragstruktur 34 angeordnet, daß der erste Aufnehmbereich 40 an den ersten Auflagebereich 16 und der zweite Aufnehmbereich 44 an den zweiten Auflagebereich 18 angrenzen und das Halterungselement 28 und das Tragelement 48 sich überlappen, wobei die Halterungsauflagefläche 30 und die Tragfläche 50 einander gegenüberliegen. Dabei ist im hier gezeigten Fall ohne thermische Belastung, d.h. bei Zimmertemperatur, die Halterungsauflagefläche 30 und die Tragfläche 50 durch einen Spalt 52 voneinander beabstandet. Die zwischen dem ersten Aufnehmbereich 40 und dem daran angrenzenden ersten Auflagebereich 16 gebildete Konfiguration ist als Loslager 56 ausgeführt. Die zwischen dem zweiten Aufnehmbereich 44 und dem daran angrenzenden zweiten Auflagebereich 18 gebildete Konfiguration ist als Festlager 54 ausgeführt. Die Ausgestaltung mit einem Festlager 54 und einem Loslager 56 erleichtert die Montage des Führungsrings 15 in die Tragstruktur 34 im thermisch nicht belasteten Zustand. Zugleich wird im Belastungsfall eine thermische Ausdehnung des Führungsrings 15 entlang der Längsachse 4 ermöglicht. Im Falle eines Temperaturanstiegs erfolgt die thermische Ausdehnung vom Festlager 54 in Richtung zum Loslager 56. Die Festlagerkonfiguration ist dabei so ausgestaltet, daß bereits bei einem geringen Temperaturanstieg gegenüber der Raumtemperatur der zweite Aufnehmbereich 44 und der daran angrenzende zweite Auflagebereich 18 in Kontakt zueinander kommen. Das Festlager ist mit einer Toleranz zwischen etwa 0.2 mm bis 0.5 mm ausgeführt. Das Loslager 56 ist hingegen so dimensioniert, daß auch bei hohen Temperaturen sich der Führungsring 15 entlang der Längsachse 4 ausdehnen kann. In der Anordnung hat das Loslager eine Toleranz zwischen etwa 4 mm bis 10 mm. Der Führungsring 15 wird üblicherweise bei Zimmertemperatur in die Tragstruktur 34 eingesetzt. Dadurch, daß der erste Aufnehmbereich 40 an den ersten Auflagebereich 16 und der zweite Aufnehmbereich 44 an den zweiten Auflagebereich 18 angrenzen, wird der Führungsring 15 bereits in der Tragstruktur 34 gehalten. Die Beabstandung der Halterungsauflagefläche 30 des Halterungselements 28 und der Tragfläche 50 des Tragelements 48 durch einen Spalt 52 erleichtert die Montage des Führungsrings 15 in die Tragstruktur 34. Der Führungsring 15 ist als Abdeckelement 2 in einer Gasturbine 1 zwischen den in Figur 8 nicht gezeigten Plattformen zweier axial zueinander beabstandeten Leitschaufeln 7 angeordnet (siehe Figuren 1 und 2).Der Spalt 23, welcher zwischen dem äußeren Ende 27 der Laufschaufel 13 und der Heißseite 10 der Wand 8 gebildet ist, hat bei Zimmertemperatur ein Spaltmaß δ₀.

In Figur 9 ist das Verhalten des in Figur 8 diskutierten Systems bei thermischer Belastung, also im Betrieb einer stationären Gasturbine 1, veranschaulicht. Im Betrieb der Gasturbine 1, d.h. unter hoher thermischer und mechanischer Belastung, hat die Wand 8 des Führungsrings 15 die Tendenz, sich in Richtung der Heißseite 10 durchzubiegen. Dadurch kommen die Halterungsauflagefläche 30 und die Tragfläche 50 zur Deckung, und die Kräfte infolge der thermischen und mechanischen Belastung werden wirkungsvoll aufgenommen. Der bei Zimmertemperatur gewählte Abstand zwischen der Halterungsauflagefläche 30 und der Tragfläche 50 (vgl. Figur 8) hat maßgeblichen Einfluß darauf, bei welcher thermischen Belastung die Halterungsauflagefläche 30 und die Tragfläche 50 zur Deckung kommen, und folglich auf die resultierende thermische Durchbiegung D2 der Wand 8. Im thermisch hochbelasteten Zustand ist der Führungsring 15 somit fest in der Tragstruktur 34 gehalten. Der zwischen der Heißseite 10, die dem heißen Medium M, insbesondere dem Heißgas, ausgesetzt ist und dem äußeren Ende 27 der Laufschaufel 13 gebildete Spalt 23 hat ein Spaltmaß δ₁, das kleiner ist als das Spaltmaß δ₀ bei Zimmertemperatur (vgl. Figur 8). Die Differenz dieser Spaltmaße δ₀, δ₁ entspricht näherungsweise der thermischen Durchbiegung D2 der Wand 8. Die sich ergebende thermische Durchbiegung D2 hängt dabei ab von der Temperatur- und Druckbelastung des Führungsrings 15, und von den Materialeigenschaften sowie der konstruktiven Ausgestaltung, insbesondere hinsichtlich der Anzahl und der Anordnung der Halterungselemente 28 auf der Kühloberfläche 14. Das Spaltmaß δ₁ kann durch entsprechende Ausführung der gezeigten Anordnung auf ein vorgegebenes möglichst geringes Maß eingestellt werden. Die Spaltverluste infolge des Massenstroms von heißem Medium M, insbesondere von Heißgas, durch den Spalt 23 sind auf diese Weise minimierbar, was sich positiv auf den Turbinenwirkungsgrad auswirkt. Gleichzeitig kann im Betrieb ein Anschleifen der rotierenden Laufschaufel 13 an den Führungsring 15 sicher verhindert werden. Da sich die Druckdifferenz zwischen der Kühlseite 12 und der Heißseite 10 des Führungsrings 15 bei konstanter und gleichmäßiger Beaufschlagung der Kühloberfläche 14 mit Kühlmittel K entlang der Längsachse 4, infolge der Entspannung des heißen Mediums M entlang der Längsachse 4, kontinuierlich erhöht, ist vorzugsweise die stromabwärts gebildete Lagerkonfiguration als Festlager 54 und die stromaufwärts gebildete Lagerkonfiguration als Loslager 56 ausgestaltet. Dadurch ist eine freie thermische Ausdehnung des Führungsrings 15 entlang der Längsachse 4 sichergestellt. Die thermische Ausdehnung erfolgt bei Temperaturanstieg vom Festlager 54 in Richtung zum Loslager 56. Die Festlagerkonfiguration, insbesondere das Festlager 54, ist dabei so ausgeführt, daß bereits bei einem geringen Temperaturanstieg gegenüber der Raumtemperatur der Aufnehmbereich 44 und der daran angrenzende Auflagebereich 18 in Kontakt zueinander kommen, so daß insbesondere die Aufnehmfläche 40 und die Auflagefläche 22 einander unmittelbar gegenüber liegen. Das Loslager 56 ist hingegen so ausgestaltet, daß auch bei hohen Temperaturbelastungen sich der Führungsring 15 entlang der Längsachse 4 genügend ausdehnen kann.

## Patentansprüche

1. Abdeckelement (2), das eine Längsachse (4) und eine Querachse (6) aufweist, umfassend
a) eine Wand (8) mit einer einem heißen Medium (M) aussetzbaren Heißseite (10) und einer der Heißseite (10) gegenüberliegenden Kühlseite (12), die eine mit einem Kühlmittel (K) beaufschlagbare Kühloberfläche (14) aufweist,
b) einen entlang der Längsachse (4) an die Wand (8) angrenzenden ersten Auflagebereich (16) mit einer ersten Auflagefläche (20) und einen entlang der Längsachse (4) dem ersten Auflagebereich (16) gegenüberliegenden zweiten Auflagebereich (20) mit einer zweiten Auflagefläche (22),
c) einen entlang der Querachse (6) an die Wand (8) angrenzenden ersten Randbereich (24) und einen entlang der Querachse (6) dem ersten Randbereich (24) gegenüberliegenden zweiten Randbereich (26),
**dadurch gekennzeichnet, daß** auf der Kühlseite (12) ein Halterungselement (28) vorgesehen ist, das zwischen dem ersten und dem zweiten Auflagebereich (16, 20) angeordnet ist, wobei die Randbereiche (24, 26) und die Auflagebereiche (16, 22) die Kühloberfläche (14) derart begrenzen, daß die Kühloberfläche (14) als zusammenhängende Oberfläche ausgebildet ist, so daß eine ungehinderte und gleichmäßige Verteilung des Kühlmittels (K) entlang der Kühloberfläche (14) erzielbar ist.

2. Abdeckelement (2) nach Anspruch 1,
**dadurch gekennzeichnet, daß** ein weiteres Halterungselement (28) auf der Kühloberfläche (14), auf dem ersten oder auf dem zweiten Randbereich (24, 26) angeordnet ist.

3. Abdeckelement (2) nach Anspruch 1 oder 2,
**dadurch gekennzeichnet, daß** das Halterungselement (28) eine Halterungsauflagefläche (30) aufweist.

4. Abdeckelement (2) nach Anspruch 1, 2 oder 3,
**dadurch gekennzeichnet, daß** das Halterungselement (28) eine Ausnehmung (32), insbesondere eine Nut, zum Eingriff in eine Tragstruktur (34) aufweist.

5. Abdeckelement (2) nach einem der Ansprüche 1 bis 4,
**dadurch gekennzeichnet, daß** die Wand (8) eine Wandstärke (D1) zwischen etwa 1.0 mm bis 5.0 mm, insbesondere zwischen etwa 1.5 mm bis 3.0 mm, aufweist.

6. Abdeckelement (2) nach einem der Ansprüche 1 bis 5,
**dadurch gekennzeichnet, daß** die Kühloberfläche (14) eine Stützstruktur (36) zur Erhöhung von Steifigkeit und Wärmeleitfähigkeit aufweist.

7. Abdeckelement (2) nach Anspruch 6,
**dadurch gekennzeichnet, daß** die Stützstruktur (36) durch mindestens eine Längsrippe (38) entlang der Längsachse auf der Kühloberfläche (14) ausgeführt ist.

8. Abdeckelement (2) nach Anspruch 7,
**dadurch gekennzeichnet, daß** die Stützstruktur (36) eine weitere Längsrippe (38) aufweist, die entlang der Längsachse (4) auf der Kühloberfläche (14) ausgeführt ist.

9. Abdeckelement (2) nach Anspruch 7 oder 8,
**dadurch gekennzeichnet, daß** mindestens zwei in Richtung der Querachse (6) beabstandete Längsrippen (38) mit einem Halterungselement (28) verbunden sind.

10. Abdeckelement (2) nach einem der vorhergehenden Ansprüche,
**dadurch gekennzeichnet, daß** Anzahl und Anordnung der Halterungselemente (28) durch eine vorgegebene thermische Durchbiegung (D2) der Wand bestimmt sind.

11. Abdeckelement (2) nach Anspruch 10,
**dadurch gekennzeichnet, daß** die vorgegebene thermische Durchbiegung (D2) etwa 0.1 mm bis 1.0 mm, insbesondere etwa 0.3 mm bis 0.7 mm, beträgt.

12. Abdeckelement (2) nach Anspruch 10 oder 11,
**dadurch gekennzeichnet, daß** mindestens zwei Halterungselemente (28) zueinander beabstandet entlang der Querachse (6) angeordnet sind.

13. Abdeckelement (2) nach Anspruch 10, 11 oder 12,
**dadurch gekennzeichnet, daß** mindestens zwei Halterungselemente (28) zueinander beabstandet entlang der Längsachse (4) angeordnet sind.

14. Anordnung mit einem Abdeckelement (2) nach einem der vorangehenden Ansprüche und mit einer Tragstruktur (34), die
a) eine Längsachse (4) und eine Querachse (6)
b) einen entlang der Längsachse (4) angeordneten ersten Aufnehmbereich (40) mit einer ersten Aufnehmfläche (42),
c) einen entlang der Längsachse (4) gegenüberliegenden zweiten Aufnehmbereich (44) mit einer zweiten Aufnehmfläche (46),
d) ein Tragelement (48) mit Tragfläche (50) aufweist,
**dadurch gekennzeichnet, daß** der erste Aufnehmbereich (40) an den ersten Auflagebereich (16) und der zweite Aufnehmbereich (44) an den zweiten Auflagebereich (20) angrenzen und das Halterungselement (28) und das Tragelement (38) sich überlappen, wobei die Halterungsauflagefläche (30) und die Tragfläche (50) einander gegenüberliegen.

15. Anordnung nach Anspruch 14,
**dadurch gekennzeichnet, daß** ohne thermische Belastung, insbesondere bei Zimmertemperatur, die Halterungsauflagefläche (30) und die Tragfläche (50) durch einen Spalt (52) voneinander beabstandet sind.

16. Anordnung nach Anspruch 14 oder 15,
**dadurch gekennzeichnet, daß** eine zwischen einem Aufnehmbereich (40, 44) und dem daran angrenzenden Auflagebereich (16, 18) gebildete Konfiguration als Festlager (54) und die andere Konfiguration als Loslager (56) ausgeführt sind.

17. Anordnung nach Anspruch 16,
**dadurch gekennzeichnet, daß** das Festlager (54) eine Toleranz zwischen etwa 0.2 mm bis 0.5 mm hat.

18. Anordnung nach Anspruch 16,
**dadurch gekennzeichnet, daß** das Loslager (56) eine Toleranz zwischen etwa 4 mm bis 10 mm hat.

19. Anordnung nach einem der Ansprüche 14 bis 18,
**dadurch gekennzeichnet, daß** das Abdeckelement (2) und die Tragstruktur (34) in einer thermischen Maschine, insbesondere in einer Gasturbine (1), angeordnet sind.

## Claims

1. Covering element (2) which has a longitudinal axis (4) and a transverse axis (6), comprising
a) a wall (8) with a hot side (10) capable of being exposed to a hot medium (M) and with a cool side (12) which is located opposite the hot side (10) and which has a cooling surface (14) capable of being acted upon by a coolant (K),
b) a first bearing region (16) contiguous to the wall (8) along the longitudinal axis (4) and having a first bearing surface (20) and a second bearing region (20) located opposite the first bearing region (16) along a longitudinal axis (4) and having a second bearing surface (22),
c) a first edge region (24) contiguous to the wall (8) along the transverse axis (6) and a second edge region (26) located opposite the first edge region (24) along the transverse axis (6),
**characterized in that** a holding element (28), which is arranged between the first and the second bearing region (16, 20), is provided on the cool side (12), the edge regions (24, 26) and the bearing regions (16, 22) delimiting the cooling surface (14) in such a way that the cooling surface (14) is formed as a coherent surface, so that an unimpeded and uniform distribution of the coolant (K) along the cooling surface (14) can be achieved.

2. Covering element (2) according to Claim 1, **characterized in that** a further holding element (28) is arranged on the cooling surface (14) on the first or on the second edge region (24, 26).

3. Covering element (2) according to Claim 1 or 2, **characterized in that** the holding element (28) has a holding bearing surface (30).

4. Covering element (2) according to Claim 1, 2 or 3, **characterized in that** the holding element (28) has a recess (32), in particular a groove, for engaging into a carrying structure (34).

5. Covering element (2) according to one of Claims 1 to 4, **characterized in that** the wall (8) has a wall thickness (D1) of between about 1.0 mm and 5.0 mm, in particular between about 1.5 mm and 3.0 mm.

6. Covering element (2) according to one of Claims 1 to 5, **characterized in that** the cooling surface (14) has a supporting structure (36) for increasing the rigidity and thermal conductivity.

7. Covering element (2) according to Claim 6, **characterized in that** the supporting structure (36) is formed by at least one longitudinal rib (38) on the cooling surface (14) along the longitudinal axis.

8. Covering element (2) according to Claim 7, **characterized in that** the supporting structure (36) has a further longitudinal rib (38) which is formed on the cooling surface (14) along the longitudinal axis (4).

9. Covering element (2) according to Claim 7 or 8, **characterized in that** at least two longitudinal ribs (38) spaced from one another in the direction of the transverse axis (6) are connected to a holding element (28).

10. Covering element (2) according to one of the preceding claims, **characterized in that** the number and arrangement of the holding elements (28) are defined by a predetermined thermal flexion (D2) of the wall.

11. Covering element (2) according to Claim 10, **characterized in that** the predetermined thermal flexion (D2) is about 0.1 mm to 1.0 mm, in particular about 0.3 mm to 0.7 mm.

12. Covering element (2) according to Claim 10 to 11, **characterized in that** at least two holding elements (28) are arranged, spaced from one another, along the transverse axis (6).

13. Covering element (2) according to Claim 10, 11 or 12, **characterized in that** at least two holding elements (28) are arranged, spaced from one another, along the longitudinal axis (4).

14. Arrangement with a covering element (2) according to one of the preceding claims and with a carrying structure (34) which has
a) a longitudinal axis (4) and a transverse axis (6),
b) a first receiving region (40) arranged along the longitudinal axis (4) and having a first receiving surface (42),
c) a second receiving surface (44) located opposite along the longitudinal axis (4) and having a second receiving surface (46), and
d) a carrying element (48) with a carrying surface (50),
**characterized in that** the first receiving region (40) is contiguous to the first bearing region (16) and the second receiving region (44) to the second bearing region (20) and the holding element (28) and carrying element (38) overlap one another, the holding bearing surface (30) and the carrying surface (50) being located opposite one another.

15. Arrangement according to Claim 14, **characterized in that**, without any thermal load, in particular at room temperature, the holding bearing surface (30) and the carrying surface (50) are spaced from one another by a gap (52).

16. Arrangement according to Claim 14 or 15, **characterized in that** a configuration formed between the receiving region (40, 44) and the bearing region (16, 18) contiguous to it is designed as a fixed bearing (54) and the other configuration as a loose bearing (56).

17. Arrangement according to Claim 16, **characterized in that** the fixed bearing (54) has a tolerance of between about 0.2 mm and 0.5 mm.

18. Arrangement according to Claim 16, **characterized in that** the loose bearing (56) has a tolerance of between about 4 mm and 10 mm.

19. Arrangement according to one of Claims 14 to 18, **characterized in that** the covering element (2) and the carrying structure (34) are arranged in a thermal machine, in particular in a gas turbine (1).

## Revendications

1. Élément de recouvrement (2) ayant un axe longitudinal (4) et un axe transversal (6), comprenant
a) une paroi (8) présentant un côté chaud (10) soumis à un milieu chaud (M) et un côté froid (12) opposé au côté chaud (10) et présentant une surface de refroidissement (14) pouvant être soumise à un agent de refroidissement (K),
b) une première région d'appui (16) adjacente à la paroi (8) le long de l'axe longitudinal (4) et présentant une première surface d'appui (20) et une deuxième région d'appui (20) opposée à la première région d'appui (16) le long de l'axe longitudinal (4) et présentant une deuxième surface d'appui (22),
c) une première région de bordure (24) adjacente à la paroi (8) le long de l'axe transversal (6) et une deuxième région de bordure (26) opposée la première région de bordure (24) le long de l'axe transversal (6),
**caractérisé en ce qu'**il est prévu sur le côté de refroidissement (12) un élément de fixation (28) qui est disposé entre la première région d'appui et la deuxième région d'appui (16, 20), les régions de bordure (24, 26) et les régions d'appui (16, 22) délimitant la surface de refroidissement (14) de sorte que la surface de refroidissement (14) est conformée en surface d'un seul tenant de sorte qu'une répartition uniforme et sans entrave de l'agent de refroidissement (K) peut être réalisée le long de la surface de refroidissement (14).

2. Élément de recouvrement (2) selon la revendication 1, **caractérisé en ce qu'**un autre élément de fixation (28) est placé sur la surface de refroidissement (14), sur la première région de bordure ou sur la deuxième région de bordure (24, 26).

3. Élément de recouvrement (2) selon la revendication 1 ou 2, **caractérisé en ce que** l'élément de fixation (28) présente une surface d'appui et de fixation (30).

4. Élément de recouvrement (2) selon la revendication 1, 2 ou 3, **caractérisé en ce que** l'élément de fixation (28) comporte un évidement (32), en particulier une gorge, destiné à s'engager dans une structure porteuse (34).

5. Élément de recouvrement (2) selon l'une des revendications 1 à 4, **caractérisé en ce que** la paroi (8) à une épaisseur (D1) comprise entre 1,0 mm et 5,0 mm, en particulier entre 1,5 mm et 3,0 mm.

6. Élément de recouvrement (2) selon l'une des revendications 1 à 5, **caractérisé en ce que** la surface de refroidissement (14) comporte une structure de soutien (36) destiné à augmenter la rigidité et la conductivité thermique.

7. Élément de recouvrement (2) selon la revendication 6, **caractérisé en ce que** la structure de soutien (36) est réalisée par au moins une nervure longitudinale (36) le long de l'axe longitudinal sur la surface de refroidissement (14).

8. Élément de recouvrement (2) selon la revendication 7, **caractérisé en ce que** la structure de soutien (36) comporte une autre nervure longitudinale (38) qui est prévue le long de l'axe longitudinal (4) sur la surface de refroidissement (14).

9. Élément de recouvrement (2) selon la revendication 7 ou 8, **caractérisé en ce que** au moins deux nervures longitudinales (38), distantes dans la direction de l'axe transversal (6), sont reliées à un élément de fixation (28).

10. Élément de recouvrement (2) selon l'une des revendications précédentes, **caractérisé en ce que** le nombre et l'agencement des éléments de fixation (28) sont déterminés par une flèche (D2) sous l'effet de la chaleur prédéterminée de la paroi.

11. Élément de recouvrement (2) selon la revendication 10, **caractérisé en ce que** la flèche (D2) sous l'effet de la chaleur prédéterminée est comprise entre 0,1 mm et 1,0 mm environ, en particulier entre 0,3 mm et 0,7 mm environ.

12. Élément de recouvrement (2) selon la revendication 10 ou 11, **caractérisé en ce que** au moins deux éléments de fixation (28) sont disposés à distance l'un de l'autre le long de l'axe transversal (6).

13. Élément de recouvrement (2) selon la revendication 10, 11 ou 12, **caractérisé en ce que** au moins deux éléments de fixation (28) sont disposés à distance l'un de l'autre le long de l'axe longitudinal (4).

14. Agencement comportant un élément de recouvrement (2) selon l'une des revendications précédentes et comportant une structure porteuse (34) qui comprend
a) un axe longitudinal (4) et un axe transversal (6),
b) une première région de réception (40) disposée le long de l'axe longitudinal (4) et présentant une première surface de réception (42),
c) une deuxième région de réception (44) opposée le long de l'axe longitudinal (4) et présentant une deuxième surface de réception (46),
d) un élément porteur (48) présentant une surface porteuse (50),
**caractérisé en ce que** la première région de réception (40) est voisine de la première région d'appui (16) et la deuxième région de réception (44) est voisine de la deuxième région d'appui (20) et l'élément de fixation (28) et l'élément porteur (38) se chevauchent, la surface d'appui et de fixation (30) et la surface porteuse (50) étant opposée l'une à l'autre.

15. Agencement selon la revendication 14, **caractérisé en ce que**, en l'absence de toute contrainte thermique, en particulier à la température ambiante, la surface d'appui et de fixation (30) et la surface porteuse (50) sont à distance l'une de l'autre par une fente (52).

16. Agencement selon la revendication 14 ou 15, **caractérisé en ce qu'**une configuration formée entre une région de réception (40, 44) et une région d'appui (16, 18), qui en est voisine, est réalisée sous la forme d'un palier fixe (54) et l'autre configuration est réalisée sous la forme d'un palier libre (56).

17. Agencement selon la revendication 16, **caractérisé en ce que** le palier fixe (54) a une tolérance compris entre 0,2 mm et 0,5 mm environ.

18. Agencement selon la revendication 16, **caractérisé en ce que** le palier libre (56) a une tolérance comprise entre 4 mm et 10 mm environ.

19. Agencement selon l'une des revendications 14 à 18, **caractérisé en ce que** l'élément de recouvrement (2) et la structure porteuse (34) sont montés dans une machine thermique, en particulier dans une turbine à gaz (1).
